# EUROPÄISCHE PATENTSCHRIFT

(11) **EP 1 243 212 B1**
(45) Veröffentlichungstag und Bekanntmachung des Hinweises auf die Patenterteilung: **18.05.2005**
(21) Anmeldenummer: 02006125.5
(22) Anmeldetag: 19.03.2002
(51) Int. Cl.: A47K 3/30

(54) **Duschtrennwand**
Shower partition
Cloison de douche

(30) Priorität: 23.03.2001 DE 20105173 U
(43) Veröffentlichungstag der Anmeldung: 25.09.2002
(73) Patentinhaber: Altura Leiden Holding B.V., 4131 LX Vianen ZH (NL)
(72) Erfinder:
(74) Vertreter: Schmitt, Meinrad, Dipl.-Ing.

(56) Entgegenhaltungen:
- EP-A- 0 553 466
- AT-B- 405 901
- DE-A- 19 633 225
- DE-U- 20 005 982

## Beschreibung

Die Erfindung bezieht sich auf eine Duschtrennwand gemäß der im Oberbegriff des Patentanspruchs 1 angegebenen Merkmale.

Aus der DE-A-196 33 225 ist eine derartige Duschtrennwand bekannt, welche ein im Wesentlichen vertikal angeordnetes Profil und ein feststehendes Wandelement enthält, dessen vertikale Längskante mit dem Profil verbunden ist. An der einen Seite der Längskante ist im Bereich einer Durchbrechung derselben ein Führungskörper vorgesehen und diesem gegenüber liegend auf der anderen Seite ein Befestigungskörper. Das Wandelement ist aus Glas, Kunststoff oder ähnlichen Materialien gefertigt, in deren Durchbrechung ein Tragelement angeordnet ist. Das Tragelement enthält eine zumindest näherungsweise quer zur Längsachse verlaufende Ausnehmung, in welcher ein als eine Schraube ausgebildeter Verbindungskörper verschiebbar angeordnet ist. Beim Verstellen des Wandelements bezüglich des Profils erfolgt eine Relativbewegung des Wandelements bezüglich des Verbindungskörpers, welcher bezüglich des Profils nicht quer zu dessen Längsachse verschiebbar ist. Der mögliche Verstellweg ist durch die Länge der Ausnehmung des in der Durchbrechung des Wandelements angeordneten Tragelements vorgegeben, wobei die Durchbrechung entsprechend groß vorgegeben werden muss.

Ferner ist aus der DE-U-200 05 982 eine Duschtrennwand bekannt, welche in einer ersten Ausführungsform einen Profilkörper mit wenigstens einer seitlichen Bohrung zur Aufnahme einer Längskante eines Türblatts enthält. Das Türblatt enthält eine quer zur Längskante verlaufende Längsnut, durch welche ein als Schraube ausgebildeter Verbindungskörper durchgreift, wobei das freie Ende dieser Schraube in ein Innengewinde des Profilkörpers eingeschraubt ist. In einer anderen Ausführungsform ist der Profilkörper zweiteilig aus einem Halteprofil und einem Klemmprofil gebildet, welche mittels wenigstens einer Halte- und Klemmschraube miteinander verbunden sind. Die Halte- und Klemmschraube durchgreift die zugeordnete Bohrung in der Längskante des Türblatts. In beiden Ausführungsformen ist der mögliche Verstellweg durch den Durchmesser der genannten Bohrung im Türblatt vorgegeben, und ein Führungskörper mit einer quer zur Längskante des Profils verlaufenden Ausnehmung für einen Verbindungskörper ist nicht vorhanden.

Des Weiteren ist aus der EP-A-0 553 466 eine Duschabtrennung mit einem bezüglich einer Profilschiene schwenkbar gelagerten Schwenkflügel und einer Ausgleichseinrichtung bekannt. Die Ausgleichseinrichtung ist mit der Profilschiene verbunden, welche bezüglich eines Führungsprofils in vertikaler Richtung verschiebbar angeordnet ist. Das Führungsprofil weist eine Zwischenwand und einen hinteren, offenen Hohlraum auf, in welchem die Ausgleichseinrichtung angeordnet ist.

Schließlich ist aus der AT-B-405 901 eine einstellbare Wandbefestigung für Plattenelemente, beispielsweise eines Duschabtrennungselements bekannt. Es ist ein mit einer Wand verbindbares Befestigungsprofil vorhanden, mit welchem ein Klemmprofil zur Aufnahme einer Längskante des Plattenelements über eine Schraube verbunden ist. Hierbei durchgreift die genannte Schraube eine im Befestiungsprofil vorgesehene Öffnung, welche größer ist als der Durchmesser der Schraube. Solange die Schraube nur leicht angezogen ist, lässt sich das Plattenelement noch begrenzt horizontal verschieben. Ferner kann das Plattenelement bezüglich des Klemmprofils verschoben und eingestellt werden. Das Plattenelement enthält keine Durchbrechung, und ein Führungskörper mit einer Ausnehmung oder Quernut, in welcher ein Verbindungskörper verschiebbar angeordnet ist, ist nicht vorgesehen.

Hiervon ausgehend liegt der Erfindung die Aufgabe zugrunde, die Duschtrennwand der genannten Art mit geringem konstruktivem Aufwand dahingehend weiterzubilden, dass eine einfache und funktionssichere Verstellung und Ausrichtung des Wandelements bezüglich einer feststehenden Raumwand, eines Pfostens, eines Seitenteils der Duschtrennwand oder ähnlichen Komponenten ohne Weiteres möglich ist. Der Fertigungs- und Montageaufwand sollen auf ein Minimum reduziert werden und die im Bereich der Längskante des Wandelements vorgesehenen Profile sollen ein geringes Bauvolumen und einen geringen Materialbedarf erfordern.

Die Lösung dieser Aufgabe erfolgt gemäß der im Patentanspruch 1 angegebenen Merkmale.

Die erfindungsgemäße Duschtrennwand zeichnet sich durch einen einfachen und funktionsgerechten Aufbau aus und ermöglicht problemos die Ausrichtung und Einstellung des feststehenden Wandelements bezüglich des Profils. Ein Führungskörper ist in dem Profil, insbesondere in einer Längsnut desselben, axial verschiebbar angeordnet. Der Führungskörper und die Profilschiene enthalten miteinander korrespondierende und/oder ineinander greifende Führungselemente, welche in Richtung der Längsachse des Profils verlaufen und die Längsverschiebbarkeit des Führungskörpers bezüglich des Profils sicherstellen. So kann die Längsnut hinterschnitten oder schwalbenschwanzartig oder dergleichen ausgebildet sein, wobei der Führungskörper korrespondierend hierzu ausgebildet ist. Ferner enthält der Führungskörper eine bevorzugt orthogonal zur Längsachse verlaufende Ausnehmung, insbesondere in Form einer Quernut, in welcher ein Verbindungskörper verschiebbar angeordnet ist. Mit dem Verbindungskörper ist ein Befestigungskörper in Eingriff, welcher bevorzugt teilweise auch in einer Ausnehmung des Wandelements angeordnet ist und insbesondere mittels eines Verbindungselements und/oder einer Schraube mit dem Verbindungskörper verbunden ist. Der Befestigungskörper ist in der Ausnehmung des Wandelements in Richtung dessen Ebene im wesentlichen unverschiebbar angeordnet, während der Verbindungskörper quer zur Längsachse des Profils und der Führungskörper in Richtung der Längsachse des Profils verschiebbar sind. Das Profil enthält wenigstens zwei zueinander beabstandet angeordnete Führungskörper und entsprechend sind dem Wandelement wenigstens zwei axial beabstandet angeordnete Verbindungskörper zugeordnet. Somit kann entsprechend der Ausrichtung der beiden bevorzugt teilweise in den Ausnehmungen des Wandelements angeordneten Verbindungskörper bezüglich der Führungskörper und somit des Profils die gewünschte Ausrichtung des Wandelements zu dem Profil vorgegeben werden. Der Führungskörper, die Führungselemente, die Verbindungskörper sowie die gegenüberliegend auf der anderen Seite des Wandelements angeordneten Befestigungskörper und Verbindungselemente sind in einem inneren Hohlraum des Profils angeordnet, wobei der Hohlraum an einer Längsseite des Profils offen ist und dort mittels eines lösbar angeordneten Blendprofils verschließbar ist. Die Außenabmessungen des Profils einschließlich des Blendprofils sind unabhängig von der jeweiligen Einstellung des Wandelements bezüglich des Profils immer gleich. Insbesondere ist unabhängig von der Ausrichtung des Wandelements bezüglich des Profils dessen Breite, also quer zur Ebene des Wandelements gemessen, gleich groß.

Das Profil kann als Anschlußprofil an einer Raumwand ausgebildet sein und weist hierbei in bevorzugter Weise einen im Prinzip L-förmigen Querschnitt auf, wobei ein an einer Raumwand zu befestigender Schenkel im wesentlichen quer zur Ebene des Wandelements vorgesehen ist. Auch kann das Profil Bestandteil eines Pfostens sein, welcher einem schwenkbaren Türflügel bzw. dessen Gelenkprofil oder dergleichen zugeordnet ist. Des weiteren kann das Profil als ein Pfosten oder Eckprofil derart ausgebildet sein, daß zwei Wandelemente, deren Ebenen entweder in der gleichen Vertikalebene liegen oder einen vorgegebenen Winkel zueinander aufweisen, mit ihren vertikalen Längskanten zueinander und bezüglich des Profils ausrichtbar angeordnet sind. Es ist von besonderer Bedeutung, daß für die jeweilige Ausgestaltung des Profils dieses immer die gleichen Außenabmessungen aufweist, und zwar unabhängig von der Ausrichtung des oder der Wandelemente bezüglich des Profils.

Weiterbildungen und besondere Ausgestaltungen der Erfindung sind in den Unteransprüchen und der weiteren Beschreibung angegeben.

Die Erfindung wird nachfolgend anhand bevorzugter Ausführungsbeispiele näher erläutert, ohne daß insoweit eine Beschränkung erfolgt. Es zeigen:
- Fig. 1: einen Schnitt in einer horizontalen Schnittebene durch die Duschtrennwand im Bereich des vertikal ausgerichteten Profils und des vertikalen Längsrandes des Wandelements,
- Fig. 2: teilweise eine Ansicht des Profils mit dem Führungskörper,
- Fig. 3: eine perspektivische Ansicht des Führungskörpers und des Befestigungskörpers,
- Fig. 4: eine Ansicht ähnlich Fig. 2, wobei das als Glasplatte ausgebildete Wandelement ebenfalls dargestellt ist,
- Fig. 5: eine Ansicht ähnlich Fig. 4, wobei zusätzlich der Befestigungskörper montiert ist,
- Fig. 6: einen Schnitt in einer horizontaler Schnittebene durch eine weitere Ausführungsform, gemäß welcher dem Profil ein schwenkbar gelagerter Türflügel zugeordnet ist.

Fig. 1 zeigt in einer horizontalen Schnittebene einen Schnitt durch die Duschtrennwand mit einem Profil 2 und einem hier nur teilweise dargestellten feststehenden Wandelement 4, welches in bevorzugter Weise als eine Platte aus Sicherheitsglas ausgebildet ist. Das Profil 2 ist in bekannter Weise im wesentlichen vertikal ausgerichtet, wobei die Längsachse 6 des Profils im wesentlichen orthogonal zur Zeichenebene steht. Das Wandelement 4 ist gleichfalls im wesentlichen vertikal ausgerichtet und kann als ebene oder gebogene Platte ausgebildet sein. Das Profil 2 weist einen im Prinzip L-förmigen Querschnitt auf und enthält einen Schenkel 8, welcher mittels einer Schraube 10 an einer Wand gemäß der strichpunktierten Linie 12 in bekannter Weise befestigt ist. Über die gesamte Höhe der Duschtrennwand, bzw. über die Länge des Profils 2 sind wenigstens zwei derartige Schrauben 10 zur Wandbefestigung vorhanden. Es sei angemerkt, daß aufgrund bauseitiger Toleranzen oder Ungenauigkeiten die Wand 12 oftmals nicht exakt vertikal ausgerichtet ist und folglich die Längsachse 6 des an der Wand 12 befestigten Profils 2 gleichfalls von der Vertikalen abweicht. Wie nachfolgend erläutert werden soll, wird gleichwohl eine ordnungsgemäße Ausrichtung des Wandelements 4 ermöglicht.

Im Profil 2 ist ein Führungskörper 14 in Richtung bzw. parallel zur Längsachse 6 verschiebbar angeordnet, und zwar in einer Ebene, welche im wesentlichen orthogonal zum Schenkel 8 bzw. zur Wand 12 verläuft. Diese Ebene ist im wesentlichen vertikal ausgerichtet, was ohne weiteres durch entsprechende Montage, beispielsweise unter Zuhilfenahme einer Wasserwaage, bei der Montage des Profils 2 an der Wand 12 erreicht wird. Des weiteren ist zumindest die mit dem Profil 2 verbundene vertikale Längskante 16 des Wandelements 4 in einer vertikalen Ebene 18 angeordnet, welche im wesentlichen orhtogonal zum Schenkel 8 und/oder der Wand 12 steht. Das Profil 2 und der Führungskörper 14 enthalten miteinander korrespondierende und/oder ineinander greifende Führungselemente 22, 23 sowie 24, 25, welche derart angeordnet sind, daß der Führungskörper 14 parallel zur Längsachse 6 und/oder zur vertikalen Ebene 18 im Profil 2 verschiebbar ist. In bevorzugter Weise enthält das Profil 2 eine Längsnut 26, in welche der insbesondere als Platte ausgebildete Führungskörper 14 parallel zur Längsachse 6 und/oder zur Vertikalebene, welche durch die Längskante 16 des Wandelements 4 verläuft, verschiebbar angeordnet ist. Somit kann der Führungskörper 14 in der gewünschten Längsposition des Profils 2 bzw. in der gewünschten vertikalen Position angeordnet und ausgerichtet werden, und zwar entsprechend der Position einer nachfolgend noch zu erläuternden Durchbrechung 28 im Bereich der Längskante 16 des Wandelements 4.

Der Führungskörper 14 enthält ferner eine im wesentlichen quer zur Längsachse 6 verlaufende Ausnehmung oder Quernut 30, in welcher ein Verbindungskörper 32 quer zur Längsachse 6 verschiebbar angeordnet ist. Der Führungskörper 14 und/oder die Quernut 30 enthalten eine Kante oder Stufe 34 und korrespondierend hierzu weist der Verbindungskörper 32 eine Schulter 36 derart auf, daß der Verbindungskörper 32 gegen eine Zugbelastung in Richtung zur Längskante 16 des Wandelements 4 im Verbindungskörper 32 gesichert ist. Der Führungskörper 14 weist insbesondere im Bereich der Kante oder Stufe 34 eine bevorzugt parallel zur Längsachse 6 verlaufende Riffelung 38 auf und entsprechend enthält der Verbindungskörper 32 und/oder dessen Schulter 36 eine korrespondierende Riffelung derart, daß eine unerwünschte Verschiebung des Verbindungskörpers 32 bezüglich des Führungskörpers 14 unterbunden wird.

Der Verbindungskörper 32 ragt in vorteilhafter Weise mit einem zapfenförmigen Teil 33 in die Ausnehmung oder Durchbrechung 28 der Längskante 16 und enthält ein Innengewinde 40, in welches ein insbesondere als Schraube ausgebildetes Verbindungselement 42 von der anderen Seite des Wandelements 4 bzw. dessen Längskante 16 eingreift. Zwischen dem Verbindungselement 42 bzw. dem Kopf der Schraube ist ein Befestigungskörper 44 angeordnet, welcher in bevorzugter Weise als eine Platte ausgebildet ist und/oder vor bzw. hinter der Zeichenebene an der Längskante 16 des Wandelements 4 anliegt. Der Befestigungskörper 44 weist in bevorzugter Weise einen ringförmigen Ansatz 45 auf, welcher in die Öffnung 28 der Längskante 26 eingreift. Der ringförmige Ansatz 45 besitzt einen Außendurchmesser, welcher zumindest näherungsweise gleich groß ist wie der Innendurchmesser der Öffnung 28. Der Befestigungskörper 44 mit dem Ansatz 45 besteht in vorteilhafter Weise aus Kunststoff, dessen Härte in einem vorgegeben Maß kleiner ist als die des Wandelements 4. Lokale Spitzenbelastungen des Wandelements bzw. dessen Längskante und daraus resultierende Schäden des aus Sicherheitsglas bestehenden Wandelements werden vermieden. Somit wird durch Anziehen des Verbindungselements oder der Schraube 42 das Wandelement 4 über den Verbindungskörper 14 bezüglich des Profils 2 in definierter Weise festgelegt. Entsprechend der Länge der Ausnehmung oder Quernut 30 kann erfindungsgemäß das Wandelement entsprechend des Doppelpfeils 46 bezüglich des Profils 2 ausgerichtet werden. Der zapfenförmige Teil 33 des Verbindungskörpers 32 ragt bevorzugt in eine Ausnehmung 47 des ringförmigen Ansatzes 45 und/oder des Befestigungskörpers 44 ein. Die Außenkontur des Teils 33 und die Innenkontur der Ausnehmung 47 sind in vorteilhafter Weise derart aufeinander abgestimmt, daß insbesondere in horizontaler Richtung ein Spiel praktisch nicht vorhanden ist.

Der Führungskörper 14, der Verbindungskörper 32, der Befestigungskörper 44 und das Verbindungselement 42 sind in einem inneren Hohlraum 48 angeordnet. Dieser Hohlraum 48 ist mittels eines Blendprofils 50 nach außen abgeschlossen. Das Blendprofil 50 ist lösbar am Profil 2 befestigt, welches gleichfalls im inneren Hohlraum 48 wenigstens einen Klemmkörper 52 aufweist. Der Klemmkörper 52 einerseits und das Profil 2 sowie das Blendprofil 50 andererseits enthalten miteinander korrespondierende Rastelemente, welche bedarfsweise miteinander in Eingriff sind oder aber gelöst werden können, um das Blendprofil 50 vom Profil 2 abzulösen. Das Blendprofil 50 und das Profil 2 sind derart ausgebildet, daß bei abgenommenem Blendprofil 50 sowohl die Schraube 10 zur Befestigung des Profils 2 an der Wand 12 als auch das Verbindungselement bzw. die Schraube 42 zur Einstellung und Justierung des Wandelements 4 zugänglich sind.

Fig. 2 zeigt in einer perspektivischen Darstellung teilweise das Profil 2, welches einen im Prinzip L-förmigen Querschnitt aufweist. In der hinterschnittenen Längsnut 26 des Profils 2 ist der Führungskörper 14 verschiebbar gelagert, wobei mittels der Führungselemente 22, 23 und der korrespondierenden Führungselemente 24, 25 ein Herauslösen des Führungskörpers 14 aus dem Profil 2 unterbunden ist. Die oben erläuterte Ausnehmung oder Quernut 30 in dem bevorzugt als Platte ausgebildeten Führungskörper 14 ist hier gut zu erkennen. Wie ersichtlich, greift durch die Quernut 30 der zapfenförmige Teil 33 des Verbindungskörpers 32, welcher hinter der Zeichenebene in der oben erläuterten Weise bezüglich des Führungskörpers 14 festgelegt ist.

Fig. 3 zeigt in einer perspektivischen Darstellung den plattenförmigen Führungskörper 14 und den gleichfalls plattenförmigen Befestigungskörper 44 mit dem ringförmigen Ansatz 45. Die Stufe 34 mit der Riffelung 38 des Führungskörpers 14 für den Verbindungskörper 32 ist hier klar zu erkennen. Des weiteren sind von dem Befestigungskörper 44 die oberhalb und unterhalb des Ansatzes 45 liegenden Anlageflächen 54, 55 gut zu erkennen, welche zur Anlage an die Längskante des Wandelements bringbar sind. Es sei angemerkt, daß die Längskante zwischen dem Führungskörper 14 und dem Befestigungskörper 44 festspannbar ist, wobei der Ansatz 45 in die erwähnte Durchbrechung im Bereich der Längskante eingreift. Wie in Verbindung mit Fig. 1 ersichtlich, greift der Verbindungskörper 32 in zweckmäßiger Weise mit dem Teil 33 in eine korrespondierende Ausnehmung 47 des ringförmigen Ansatzes 45 ein, so daß Relativbewegungen zwischen dem Verbindungskörper 32 und dem Befestigungskörper 44 weitestgehend unterbunden sind.

Fig. 4 zeigt eine Darstellung ähnlich Fig. 2, wobei zusätzlich auch das Wandelement 4 mit der Längskante 16 dargestellt ist. Zwischen der Längskante 16 und der Profilschiene 2 ist ferner ein Dichtprofil 56 vorgesehen, welches aus einem im Vergleich zum Werkstoff, insbesondere Aluminium oder eine Aluminiumlegierung, des Profils 2 und/oder dem Glas des Wandelements 4 eine geringere Härte aufweist. Das Dichtprofil 56 besteht zweckmäßig aus Kunststoff und ist in Längsnuten des Profils 2 eingeschoben bzw. arretiert. Wie ersichtlich, weist die bereits erwähnte Durchbrechung 28 in bevorzugter Weise eine im wesentlichen zylindrische Innenkontur auf. Der Durchmesser der Durchbrechung 28 ist im wesentlichen gleich groß wie der Außendurchmesser des vorstehend genannten Ansatzes des Befestigungskörpers. In besonders vorteilhafter Weise ist die Durchbrechung 28 in der Nähe der Stirnkante 58 der Längskante 16 bzw. des Wandelements 4 derart angeordnet, daß die Durchbrechung 28 zur Stirnkante 58 hin offen ist. Wesentlich ist insoweit, daß die an der Stirnkante 58 der Durchbrechung 28 vertikal beabstandete Querkanten 60, 62 einen vorgegebenen Abstand 64 aufweisen. Erfindungsgemäß ist der Abstand 64 gleich oder größer als die Höhe 66 des die Durchbrechung 28 durchdringenden Teiles 33 des Verbindungskörpers ausgebildet. Die Höhe 66 ist jedoch kleiner als der Innendurchmesser der bevorzugt zylindrischen Durchbrechung 28. Somit kann bei der Montage das Wandelement 4 in Richtung des Pfeiles 68 in das Profil 2 bzw. zu dessen Schenkel 8 verschoben werden. Das Wandelement 4 kann hierbei vertikal ausgerichtet bleiben, so daß ein Verkippen oder gar Umfallen des Wandelements 4 bei der Montage problemlos vermieden wird. Ist das Wandelement 4 in die dargestellte Position gebracht, so wird der Befestigungskörper montiert, dessen ringförmiger Ansatz in die Durchbrechung 28 eingesetzt wird und mittels des Verbindungselements bzw. der Schraube mit dem Verbindungskörper und letztendlich mit dem Profil 2 verbunden wird. Solange das Verbindungselement bzw. die Schraube nicht fest angezogen sind, kann das Wandelement 4 in Richtung des Pfeiles 68 oder in Gegenrichtung bewegt und justiert werden. Da der ringförmige Ansatz einen Außendurchmesser aufweist, welcher zumindest näherungsweise gleich groß ist wie der Innendurchmesser der Durchbrechung 28, kann aber ein vollständiges Herauslösen des Wandelements 4 nicht erfolgen, welches somit in besonders vorteilhafter Weise bezüglich des Profils 2 gesichert ist. Nach der endgültigen Justierung des Wandelements 4 bezüglich des Profils 2 wird durch abschließendes Festziehen des Verbindungselements bzw. der Schraube 42 eine feste Verbindung zwischen dem Wandelement 4 und dem Profil 2 hergestellt.

Fig. 5 zeigt das Wandelement 4 nach der Montage, wobei nunmehr auch der plattenförmige Befestigungskörper 44 und der Kopf des Verbindungselements bzw. der Schraube 42 gut zu erkennen sind. Zum Abschluß der Montage wird das Blendprofil mittels des bzw. der oben erläuterten Klemmkörper 52 mit dem Profil 2 verbunden.

Fig. 6 zeigt eine weitere Ausführungsform des erfindungsgemäßen Profils 3, welchem ein schwenkbar gelagerter Türflügel 70 zugeordnet ist. In der Zeichnung ist rechts das Wandelement 4 mit seiner anderen vertikalen Längskante 72 zu erkennen. Analog zu den obigen Ausführungen ist auch diese andere vertikale Längskante 72 in dem Profil 3 festgelegt. Auch bei dieser Ausgestaltung ist ein Führungskörper 14 vorgesehen, dessen Breite hier etwas kleiner ist als die des Führungskörpers gemäß Fig. 1. Entsprechend ist auch die Länge der Quernut 30 kleiner, so daß bei dieser Ausführungsform der horizontale Enstellbereich entsprechend kleiner ausgebildet ist. Auch bei dieser Ausführungsform ist der innere Hohlraum 48 mittels des lösbar mit dem Profil 3 verbundenen Blendprofils 50 abgeschlossen. Gemäß Zeichnung ist links neben dem Profil 3 ein Gelenkprofil 74 des Türflügels 70 angeordnet. Der Türflügel 70 enthält ferner ein mit dem Gelenkprofil 74 verbundenes Türelement 76, welches in bevorzugter Weise gleichfalls als eine Platte aus Sicherheitsglas ausgebildet ist. Das Gelenkprofil 74 und somit der Türflügel 70 ist um eine im wesentlichen vertikale Schwenkachse 78 schwenkbar gelagert.

### Bezugszeichen

- 2, 3: Profil
- 4: Wandelement
- 6: Längskante von 2
- 8: Schenkel
- 10: Schraube
- 12: Wand / strichpunktierte Linie
- 14: Führungskörper
- 16: Längskante von 4
- 18: Ebene von 16
- 22, 23: Führungselement von 2
- 24, 25: Führungselement von 14
- 26: Längsnut in 2
- 28: Durchbrechung in 16
- 30: Ausnehmung / Quernut in 14
- 32: Verbindungskörper
- 33: zapfenförmiger Teil von 32
- 34: Kante / Stufe von 14 / 30
- 36: Schulter von 32
- 38: Riffelung von 14/30
- 40: Innengewinde von 32
- 42: Verbindungselement / Schraube
- 44: Befestigungskörper
- 45: ringförmiger Ansatz von 44
- 46: Doppelpfeil
- 47: Ausnehmung in 45
- 48: innerer Hohlraum
- 50: Blendprofil
- 52: Klemmkörper
- 54, 55: Anlagefläche von 44
- 56: Dichtprofil
- 58: Stirnkante von 4
- 60, 62: Querkante von 28
- 64: Abstand von 60, 62
- 66: Höhe von 32
- 68: Pfeil
- 70: Türflügel
- 72: andere Längskante von 4
- 74: Gelenkprofil
- 76: Türelement
- 78: Schwenkachse von 70

## Patentansprüche

1. Duschtrennwand, enthaltend ein im Wesentlichen vertikal angeordnetes Profil (2, 3), ein feststehendes Wandelement (4), dessen vertikale Längskante (16) mit dem Profil (2, 3) verbunden ist und dessen vertikale Längskante (16) eine Durchbrechung (28) aufweist, einen auf der einen Seite der Längskante (16) im Bereich der Durchbrechung (28) angeordneten Führungskörper (14), der eine Ausnehmung oder Quernut (30) aufweist, und ferner enthaltend auf der gegenüberliegenden Seite der genannten Längskante (16) einen an dieser anliegenden Befestigungskörper (44),
**dadurch gekennzeichnet, dass** die Ausnehmung oder Quernut (30) zumindest näherungsweise quer zur Längsachse (6) des Profils (2, 3) und parallel zur Ebene des Wandelements verläuft, dass in dieser Ausnehmung oder Quernut (30) ein Verbindungskörper (32) in einer Richtung parallel zur Ebene des Wandelements (4) und quer zur Längsachse (6) des Profils verschiebbar angeordnet ist, und dass der Befestigungskörper (44) mittels eines Verbindungselements (42) mit dem Verbindungskörper (32) derart verbunden ist, dass die Längskante (16) und somit das Wandelement (4) bezüglich des Profils (2, 3) festgelegt ist.

2. Duschtrennwand nach Anspruch 1, **dadurch gekennzeichnet, dass** der Führungskörper (14) im Profil (2, 3) parallel zu dessen Längsachse (6) verschiebbar angeordnet ist.

3. Duschtrennwand nach Anspruch 1 oder 2, **dadurch gekennzeichnet, dass** das Profil (2, 3) Führungselemente (22, 23) aufweist, welche mit Führungselementen (24, 25) des Führungskörpers (14) in Eingriff sind, wobei der Führungskörper (14) in einer Längsnut (26) des Profils (2, 3) parallel zu dessen Längsachse (6) verschiebbar angeordnet ist.

4. Duschtrennwand nach einem der Ansprüche 1 bis 3, **dadurch gekennzeichnet, dass** der Befestigungskörper (44) einen ringförmigen Ansatz (45) aufweist, welcher in die bevorzugt zylindrische Durchbrechung (28) der Längskante (16) eingreift und/oder dass der Durchmesser des ringförmigen Ansatzes (45) zumindest näherungsweise gleich groß ist wie der Durchmesser der Durchbrechung (28).

5. Duschtrennwand nach einem der Ansprüche 1 bis 4, **dadurch gekennzeichnet, dass** der Verbindungskörper (32) mit einem zapfenförmigen Teil (33) in die Durchbrechung (28) der Längskante (16) eingreift und/oder in eine korrespondierende Ausnehmung (47) des ringförmigen Ansatzes (45) des Befestigungskörpers (44) eingreift.

6. Duschtrennwand nach einem der Ansprüche 1 bis 5, **dadurch gekennzeichnet, dass** der Führungskörper (14), insbesondere im Bereich der Ausnehmung oder Quernut (30), eine Stufe (34) aufweist, an welcher der Verbindungskörper (32) mit einer Schulter (36) anliegt, und/oder dass insbesondere die Ausnehmung oder Quernut (30) eine Riffelung (38) aufweist, welche zumindest näherungsweise parallel zur Längsachse (6) verläuft, wobei die Schulter (36) des Verbindungskörpers (32) eine korrespondierende Riffelung enthält.

7. Duschtrennwand nach einem der Ansprüche 1 bis 6, **dadurch gekennzeichnet, dass** die Längskante (16) des Wandelements (4), der Verbindungskörper (32), der Befestigungskörper (44) und das Verbindungselement (42) in einem inneren Hohlraum (48) des Profils (2, 3) angeordnet sind.

8. Duschtrennwand nach Anspruch 7, **dadurch gekennzeichnet, dass** der innere Hohlraum (48) mittels eines lösbar mit dem Profil (2, 3) verbundenen Blendprofils (50) nach außen abgeschlossen ist und/oder dass das Blendprofil (50) mittels wenigstens eines Klemmkörpers (52) lösbar bezüglich des Profils (2, 3) festgelegt ist.

9. Duschtrennwand nach einem der Ansprüche 1 bis 8, **dadurch gekennzeichnet, dass** das Profil (2) einen zumindest näherungsweise L-förmigen Querschnitt aufweist und einen Schenkel (8) enthält, welcher im wesentlichen orthogonal zur Längskante (16) des Wandelements (4) angeordnet ist, wobei der Schenkel (8) mittels einer oder mehrerer Schrauben (10) mit einer Raumwand (12) verbindbar ist.

10. Duschtrennwand nach einem der Ansprüche 1 bis 9, **dadurch gekennzeichnet, dass** dem Profil (3) ein schwenkbarer Türflügel (70) zugeordnet ist, und /oder dass neben dem Profil (3) ein Gelenkprofil (74) des Türflügels (70) angeordnet ist.

## Claims

1. Shower partition, containing a substantially vertically arranged profile (2, 3), a fixed wall element (4), the vertical longitudinal edge (16) of which is connected to the profile (2, 3) and comprises an aperture (28), a guiding member (14) that is arranged on one side of the longitudinal edge (16), in the region of the aperture (28), and comprises a recess or transverse groove (30), and also containing, on the opposite side of said longitudinal edge (16), a fastening member (44) that is adjacent thereto, **characterised in that** the recess or transverse groove (30) extends at least approximately transversely to the longitudinal axis (6) of the profile (2, 3) and parallel to the plane of the wall element, **in that**, in this recess or transverse groove (30), a connecting member (32) is displaceably arranged in a direction parallel to the plane of the wall element (4) and transversely to the longitudinal axis (6) of the profile, and **in that** the fastening member (44) is connected to the connecting member (32), using a connecting element (42), such that the longitudinal edge (16), and therefore the wall element (4), is fixed with respect to the profile (2, 3).

2. Shower partition according to claim 1, **characterised in that** the guiding member (14) is displaceably arranged in the profile (2, 3), parallel to the longitudinal axis (6) thereof.

3. Shower partition according to either claim 1 or claim 2, **characterised in that** the profile (2, 3) comprises guiding elements (22, 23), which engage with the guiding elements (24, 25) of the guiding member (14), the guiding member (14) being displaceably arranged in a longitudinal groove (26) in the profile (2, 3), parallel to the longitudinal axis (6) thereof.

4. Shower partition according to any one of claims 1 to 3, **characterised in that** the fastening member (44) comprises an annular attachment (45), which engages in the preferably cylindrical aperture (28) in the longitudinal edge (16), and/or **in that** the diameter of the annular attachment (45) is at least approximately the same size as the diameter of the aperture (28).

5. Shower partition according to any one of claims 1 to 4, **characterised in that** the connecting member (32) engages with a peg-shaped part (33) into the aperture (28) in the longitudinal edge (16) and/or engages in a corresponding recess (47) in the annular attachment (45) of the fastening member (44).

6. Shower partition according to any one of claims 1 to 5, **characterised in that** the guiding member (14), in particular in the region of the recess or transverse groove (30), comprises a step (34), which the connecting member (32) abuts with a shoulder (36), and/or **in that** the recess or transverse groove (30), in particular, comprises a serration (38), which extends at least approximately parallel to the longitudinal axis (6), the shoulder (36) of the connecting member (32) containing a corresponding serration.

7. Shower partition according to any one of claims 1 to 6, **characterised in that** the longitudinal edge (16) of the wall element (4), the connecting member (32), the fastening member (44) and the connecting element (42) are arranged in an internal cavity (48) in the profile (2, 3).

8. Shower partition according to claim 7, **characterised in that** the internal cavity (48) is outwardly sealed using a covering profile (50), which is detachably connected to the profile (2, 3), and/or **in that** the covering profile (50) is detachably fixed, with respect to the profile (2, 3), using at least one clamping member (52).

9. Shower partition according to any one of claims 1 to 8, **characterised in that** profile (2) exhibits an at least approximately L-shaped cross-section and contains an arm (8), which is arranged substantially orthogonally to the longitudinal edge (16) of the wall element (4), wherein the arm (8) may be connected to the wall (12) of a room using one or more screws (10).

10. Shower partition according to any one of claims 1 to 9, **characterised in that** a swivel-mounted door wing (70) is associated with the profile (3) and/or **in that** an articulated profile (74) of the door wing (70) is arranged next to the profile (3).

## Revendications

1. Cloison de douche, comprenant un profilé (2,3) disposé essentiellement verticalement, un élément de cloison (4) fixe, dont l'arête longitudinale verticale (16) est reliée au profilé (2,3) et dont l'arête longitudinale verticale (16) présente une perforation (28), un corps de guidage (14) disposé sur un des côtés de l'arête longitudinale (16) au niveau de la perforation (28) et comprenant en outre sur le côté opposé à ladite arête longitudinale (16) un corps de fixation (44) reposant sur celui-ci,
**caractérisée en ce que** l'évidement ou rainure transversale (30) s'étend au moins approximativement en travers de l'axe longitudinal (6) du profilé (2,3) et parallèlement au plan de l'élément de paroi, **en ce que**, dans cet évidement ou rainure transversale (30), un corps de liaison (32) est disposé de manière déplaçable dans une direction parallèle au plan de l'élément de paroi (4) et en travers de l'axe longitudinal (6) du profilé et **en ce que** le corps de fixation (44) est relié au corps de liaison (32) au moyen d'un élément de liaison (42) de telle sorte que l'arête longitudinale (16) et donc l'élément de paroi (4) soient fixés au profilé (2,3).

2. Cloison de douche selon la revendication 1, **caractérisée en ce que** le corps de guidage (14) dans le profilé (2,3) est disposé de manière à se déplacer parallèlement à l'axe longitudinal (6) de celui-ci.

3. Cloison de douche selon la revendication 1 ou 2, **caractérisée en ce que** le profilé (2,3) présente des éléments de guidage (22,23), qui sont en contact avec les éléments de guidage (24,25) du corps de guidage (14), moyennant quoi le corps de guidage (14) est disposé de manière à se déplacer dans une rainure longitudinale (26) du profilé (2,3) parallèlement à l'axe longitudinal (6) de ce dernier.

4. Cloison de douche selon une des revendications 1 à 3, **caractérisée en ce que** le corps de fixation (44) présente un prolongement (45) de forme annulaire, lequel s'engage dans la perforation (28) de préférence cylindrique de l'arête longitudinale et/ou **en ce que** le diamètre du prolongement (45) de forme annulaire est au moins approximativement aussi grand que le diamètre de la perforation (28).

5. Cloison de douche selon une des revendications 1 à 4, **caractérisée en ce que** le corps de liaison (32) s'engage dans la perforation (28) de l'arête longitudinale (16) par une pièce (33) en forme de tourillon et/ou s'engage dans un évidement (47) correspondant du prolongement (45) de forme annulaire du corps de fixation (44).

6. Cloison de douche selon une des revendications 1 à 5, **caractérisée en ce que** le corps de guidage (44) présente un étagement (34), notamment au niveau de l'évidement ou rainure transversale (30), sur lequel le corps de liaison (32) repose par un épaulement (36) et/ou **en ce que** l'évidement ou rainure transversale (30) présente notamment une cannelure (38), laquelle s'étend au moins approximativement parallèlement à l'axe longitudinal (6), moyennant quoi l'épaulement (36) du corps de liaison (32) contient une cannelure correspondante.

7. Cloison de douche selon une des revendications 1 à 6, **caractérisée en ce que** l'arête longitudinale (16) de l'élément de cloison (4), le corps de liaison (32), le corps de fixation (44) et l'élément de liaison (42) sont disposés dans un espace creux interne (48) du profilé (2,3).

8. Cloison de douche selon la revendication 7, **caractérisée en ce que** l'espace creux interne (48) est fermé sur l'extérieur par un cache profilé (50) relié de manière amovible au profilé (2,3) et/ou **en ce que** le cache profilé (50) est fixé au profilé (2,3) de manière amovible au moyen d'au moins un corps de blocage (52).

9. Cloison de douche selon une des revendications 1 à 8, **caractérisée en ce que** le profilé (2) présente une section transversale au moins approximativement en forme de L et comprend un pan (8), lequel est disposé essentiellement orthogonalement par rapport à l'arête longitudinale (16) de l'élément de paroi (4), moyennant quoi le pan (8) peut être relié à une paroi de pièce (12) au moyen d'une ou de plusieurs vis (10).

10. Cloison de douche selon une des revendications 1 à 9, **caractérisée en ce que** un battant de porte pivotant (70) est coordonné au profilé (3) et/ou **en ce que** un profilé de joint articulé (74) du battant de porte (70) est disposé à côté du profilé (3).
